# EUROPÄISCHE PATENTSCHRIFT

(11) **EP 1 316 712 B1**
(45) Veröffentlichungstag und Bekanntmachung des Hinweises auf die Patenterteilung: **01.06.2005**
(21) Anmeldenummer: 02025025.4
(22) Anmeldetag: 11.11.2002
(51) Int. Cl.: F02F 7/00, F02B 77/00, F01M 11/00

(54) **Brennkraftmaschine**
Combustion engine
Moteur à combustion interne

(30) Priorität: 01.12.2001 DE 10159106
(43) Veröffentlichungstag der Anmeldung: 04.06.2003
(73) Patentinhaber: Dr.Ing. h.c.F. Porsche Aktiengesellschaft, 70435 Stuttgart (DE)
(72) Erfinder: Maier, Frank, 71287 Weissach (DE); Huber, Markus, 80801 München (DE)

(56) Entgegenhaltungen:
- DE-U- 9 202 444
- US-A- 4 335 688
- US-A- 5 291 969

## Beschreibung

Die Erfindung geht aus von einer Brennkraftmaschine nach den Merkmalen des Oberbegriffs des Anspruchs 1.

Es ist mittlerweile üblich, bestimmte öl- bzw. wasserführende Bauteile von Brennkraftmaschinen, wie z.B. Ölfilter oder Ölkühler, mit Hilfe von Trägern bzw. Konsolen an das Gehäuse der Brennkraftmaschine anzuflanschen (siehe z.B. DE 197 41 449 A1). Darüber hinaus sind in den Bauteilträgern öl- und/oder wasserführende Kanäle integriert, so dass beispielsweise das von einer Schmierölpumpe aus einer Ölwanne abgesaugte Schmieröl über den Ölfilter, die in der Konsole integrierten Ölkanäle und über im Kurbelgehäuse integrierte Ölkanäle den Verbrauchern, wie z.B. den Hauptlagern der Kurbelwelle oder den Nockenwellenlagern zugeführt wird. Der Übergang und damit die Abdichtung der Kanalführung von den in der Konsole zu den im Kurbelgehäuse integrierten Kanälen ist oft problematisch, da hohe Anforderungen an die Einbau- bzw. Fertigungstoleranzen gestellt sind; extern verlegte Schlauchverbindungen sind kostenaufwendig und anfälliger gegenüber Beschädigungen.

Aufgabe der Erfindung ist es daher, Maßnahmen vorzusehen, die gewährleisten, dass trotz gewisser Einbau- bzw. Fertigungstoleranzen die in verschiedenen Bauteilen der Brennkraftmaschine integrierten fluidführenden Bauteile zuverlässig gegeneinander abgedichtet sind.

Die Lösung der Aufgabe erfolgt durch die im Anspruch 1 angegebenen Merkmale.

Durch einen axial auf einem Stutzen der Konsole verschiebbaren Stutzen können insbesondere in x- Richtung auftretende Toleranzabweichungen zwischen der Konsole und dem Kurbelgehäuse der Brennkraftmaschine ausgeglichen werden. eine sichere und zuverlässige Abdichtung der fluidführenden Kanäle ist damit auch in diesen Fällen sichergestellt.

In den Unteransprüchen sind weitere vorteilhafte Ausgestaltungen und Verbesserungen der erfindungsgemäßen Brennkraftmaschine enthalten.

Ein zuverlässige Abdichtung der miteinander zu verbindenden Ölkanäle ergibt sich, wenn im Kanal des Verbindungsstutzens mindestens eine Ringnut angeordnet ist, in die ein O-Ring zur radialen Abdichtung gegenüber dem Stutzen der Konsole eingelegt ist und an der Stirnseite des Verbindungsstutzens ein weiterer, in einer Ringnut aufgenommener O-Ring vorgesehen ist, der den Ölkanal axial gegenüber dem Kurbelgehäuse abdichtet.

Der am Kurbelgehäuse befestigte Verbindungsstutzen weist zur Abstützung der Konsole eine Anlagefläche auf, an der sich ein in der Konsole befestigtes und axial verstellbares Ausgleichselement abstützt.

Ein Ausführungsbeispiel der Erfindung ist in der nachfolgenden Beschreibung und Zeichnung näher erläutert.

Es zeigen:
- Fig. 1: eine Draufsicht auf ein Ölauffanggehäuse einer Brennkraftmaschine,
- Fig. 2: eine an ein Kurbelgehäuseunterteil angeflanschte Schmierölpümpe,
- Fig. 3: eine Perspektivansicht auf einen Teil der Brennkraftmaschine,
- Fig. 4: einen Längsschnitt durch die Brennkraftmaschine,
- Fig. 5: eine Stirnansicht eines Verbindungsstutzens,
- Fig. 6: eine Seitenansicht des Verbindungsstutzens,
- Fig. 7: eine zweite Stirnansicht auf den Verbindungsstutzen und
- Fig. 8: einen Schnitt entlang der Linie VIII-VIII in Fig. 7.

### Beschreibung des Ausführungsbeispiels

Das in Fig. 1 dargestellte Ölauffanggehäuse, im folgenden als Ölwanne 2 bezeichnet, ist im zusammengebauten Zustand mit seiner Flanschfläche 4 an einer Flanschfläche 6 eines Kurbelgehäuseunterteils 8, einem sog. bedplate, befestigt. Auf der Unterseite des Kurbelgehäuseunterteils 8 ist eine als Doppelpumpe ausgebildete Schmierölpumpe 10 befestigt. In der Ölwanne 2 ist ein erster Ölsammelraum 12 ausgebildet, in dem sich das für die Schmierölversorgung notwendige Öl in einem Ölsumpf ansammelt. Im ersten Ölsammelraum 12 ist ein Ölschnorchel 14 angeordnet, der über eine erste Ölabsaugleitung 16 zu einer Saugseite einer ersten Pumpenstufe der Doppelölpumpe 10 führt. In der Ölwanne 2 ist ein zweiter, hinterer Ölsammelraum 18 ausgebildet, an dessen tiefster Stelle ebenfalls ein Ölschnorchel 20 angeordnet ist, der über eine zweite Ölabsaugleitung 22 mit einer Saugseite einer zweiten Pumpenstufe der Schmierölpumpe 10 verbunden ist.

In die Ölwanne 2 ist ein Kunststoff - Einlegeteil 24 eingesetzt, das die beiden Ölsammelräume 12 und 18 voneinander trennt. Das Einlegeteil 24 dient als Ölbarriere und verhindert auch bei Steigungsfahrten des Kraftfahrzeugs, dass das Schmieröl aus dem ersten Ölsammelraum 12 in den Kurbelraum und/oder in den zweiten Ölsammelraum 18 übertreten kann. Im zweiten Ölsammelraum 18 wird das Schmieröl von den Hauptlagern der Kurbelwelle und das Schmieröl aus den nicht dargestellten Spritzdüsen für die Kolbenkühlung aufgefangen und über die zweite Ölabsaugleitung 22 in den ersten Ölsammelraum 12 zurückgefördert.

An der Stirnseite der Ölwanne 2 ist eine Konsole 25 befestigt, die im vorliegenden Ausführungsbeispiel einen Ölfilter 26 und einen Öl/Wasserwärmetauscher 28 aufnimmt. In der Konsole 24 sind Ölkanäle 30 integriert, die das von der Schmierölpumpe 10 aus dem ersten Ölsammelraum 12 abgesaugte Schmieröl zu im Kurbelgehäuseunterteil 8 integrierten Ölkanälen 32 weiterleiten. Über den Ölkanal 32 gelangt das Schmieröl zu den Hauptlagern der Kurbelwelle bzw. zu den im Zylinderkopf der Brennkraftmaschine angeordneten Nockenwellenlagern. Die Schmierölpumpe 10 weist einen Druckausgang 34 auf, an dem ein zum Eingang des in der Konsole 25 integrierten Ölkanals 30 führender Verbindungsstutzen 36 angeschlossen ist. Ausgangsseitig weist die Konsole 25 einen Stutzen 38 auf, in dem ein Teil des Ölkanals 30 ausgebildet ist. Auf dem Stutzen 38 der Konsole 25 ist ein mit einem Kanal 40 versehener Verbindungsstutzen 42 aufgesetzt. Der Verbindungsstutzen 42 ist am Kurbelgehäuseunterteil 8 befestigt und stellt den Übergang von dem in der Konsole 25 integrierten Ölkanal 30 zu dem im Kurbelgehäuseunterteil 8 integrierten Ölkanal 32 sicher. Dazu weist der Kanal 40 des Verbindungsstutzen 42 zwei Ringnute 44 und 46 auf, in die jeweils ein O-Ring 48 und 50 eingelegt ist. Die beiden O-Ringe 48 und 50 dichten den Verbindungsstutzen 42 radial gegenüber den Stutzen 38 der Konsole 25 ab; gleichzeitig können mit Hilfe des Verbindungsstutzens 42 mögliche axiale Toleranzen im Abstand zwischen Kurbelgehäuseunterteil 8 und Konsole 25 ausgeglichen werden, da der Stutzen 38 im Kanal 40 des Verbindungsstutzens verschiebbar ist.

Auf der dem Kurbelgehäuseunterteil 8 zugewandten Stirnseite des Verbindungsstutzens 42 ist koaxial zum Kanal 40 eine Ringnut 52 angeordnet, in die ebenfalls ein O- Ring 54 eingelegt ist; dieser dichtet den Ölkanal 30 axial gegenüber dem Kurbelgehäuseunterteil 8 ab. Da der Durchmesser der Ringnut 52 grösser als der Durchmesser des im Kurbelgehäuseunterteil 8 integrierten Ölkanals 32 gewählt ist, können möglicherweise auftretene Toleranzen in radialer Richtung ebenfalls ausgeglichen werden. Der Verbindungsstutzen 42 weist weiterhin eine Anlagefläche 56 auf, an der ein in der Konsole 25 befestigtes und mit Hilfe eines Gewindes axial verstellbares Ausgleichselement 58 zur Abstützung der Konsole 25 anliegt.

## Patentansprüche

1. Brennkraftmaschine mit einem Kurbelgehäuse (8) an dem ein Ölauffanggehäuse (2) befestigt ist, sowie mit einer im Ölauffanggehäuse angeordneten Schmierölpumpe (10), welche das in einem Ölsammelraum (12) des Ölauffanggehäuses befindliche Schmieröl über im Kurbelgehäuse integrierte Ölkanäle (32) zu den Verbrauchern fördert, sowie mit einer am Ölauffanggehäuse und/oder am Kurbelgehäuse befestigten Konsole (25), in der mindestens teilweise fluidführende Kanäle (30) integriert sind und an der verschiedene Baugruppen, wie z.B. Ölfilter oder Öl/Wärmetauscher befestigbar sind, **dadurch gekennzeichnet, dass** der Übertritt des Fluids von dem in der Konsole (25) integrierten Kanal (30) zu dem im Kurbelgehäuse (8) integrierten Ölkanal (32) über einen mit einem Kanal (40) versehenen Verbindungsstutzen (42) erfolgt, der auf einem Stutzen (38) der Konsole (25) radial dichtend und axial auf diesem verschiebbar aufsitzt.

2. Brennkraftmaschine nach Anspruch 1, **dadurch gekennzeichnet, dass** im Kanal (40) des Verbindungsstutzens (42) mindestens eine Ringnut (44, 46) vorgesehen ist, in die ein O- Ring (48, 50) eingelegt ist, der radial gegenüber dem Stutzen (38) der Konsole (25) abdichtet und dass an einer Stirnseite des Verbindungsstutzens (42) am Kanalaustritt ein weiterer, in einer Ringnut (52) eingelegter O-Ring (54) vorgesehen ist, der die Ölkanale (30, 32) an ihrer Verbindungsstelle gegeneinander abdichtet.

3. Brennkraftmaschine nach Anspruch 1 oder 2, **dadurch gekennzeichnet, dass** der Verbindungsstutzen (42) am Kurbelgehäuse (8) verschraubt ist.

4. Brennkraftmaschine nach einem der vorhergehenden Ansprüche, **dadurch gekennzeichnet, dass** der Verbindungsstutzen (42) eine Anlagefläche (56) aufweist, an der sich ein in der Konsole (25) befestigtes und axial verstellbares Ausgleichselement (58) abstützt.

## Claims

1. An internal-combustion engine comprising a crankcase (8) to which an oil sump housing (2) is fixed, and a lubricating-oil pump (10) which is arranged in the oil sump housing and delivers the lubricating oil, contained in an oil-collecting chamber (12) of the oil sump housing, to the consuming devices via oil ducts (32) integrated into the crankcase, and a bracket (25) which is fixed to the oil sump housing and/or to the crankcase and into which are integrated ducts (30), at least some of which are fluid-conducting, and to which bracket (25) different sub-assemblies, such as oil filters or oil/heat exchangers, are fixable, **characterised in that** the fluid passes from the duct (30) integrated into the bracket (25) to the oil duct (32) integrated into the crankcase (8) via a connecting socket (42) which is provided with a duct (40) and which is mounted on a socket (38) of the bracket (25) in a radially sealed manner and so as to be axially displaceable on the socket (38).

2. An internal-combustion engine according to claim 1, **characterised in that** at least one annular groove (44, 46), into which an O-ring (48, 50) is placed, is provided in the duct (40) of the connecting socket (42), and the O-ring (48, 50) provides a radial seal in relation to the socket (38) of the bracket (25), and **in that** a further O-ring (54), placed into an annular groove (52), is provided at one end of the connecting socket (42) at the duct outlet and provides a seal between the oil ducts (30, 32) at their connection point.

3. An internal-combustion engine according to claim 1 or 2, **characterised in that** the connecting socket (42) is screwed to the crankcase (8).

4. An internal-combustion engine according to any one of the preceding claims, **characterised in that** the connecting socket (42) has a contact surface (56) against which is supported an axially adjustable compensating part (58) which is fixed in the bracket (25).

## Revendications

1. Moteur à combustion interne comprenant un carter de vilebrequin (8) sur lequel est fixé un boîtier collecteur d'huile (2) et une pompe à huile lubrifiante (10) disposée dans le boîtier collecteur d'huile, qui transporte l'huile lubrifiante se trouvant dans un espace collecteur d'huile (12) du boîtier collecteur d'huile par des canaux d'huile (32) intégrés dans le carter de vilebrequin aux consommateurs, ainsi qu'une console (25) fixée sur le boîtier collecteur d'huile et/ou sur le carter de vilebrequin, dans laquelle sont intégrés des canaux (30) véhiculant au moins partiellement du fluide et sur laquelle peuvent être fixés différents ensembles, par exemple des filtres à huile et/ou des échangeurs de chaleur à huile, **caractérisé en ce que** le passage du fluide du canal (30) intégré dans la console (25) au canal d'huile (32) intégré dans le carter de vilebrequin (8) s'effectue par une tubulure de liaison (42) pourvue d'un canal (40), qui repose sur une tubulure (38) de la console (25) de façon à assurer l'étanchéité sur un plan radial et à pouvoir coulisser axialement sur cette tubulure.

2. Moteur à combustion interne selon la revendication 1, **caractérisé en ce que** dans le canal (40) de la tubulure de liaison (42) est prévue au moins une rainure annulaire (44, 46), dans laquelle est inséré un joint torique (48, 50), qui assure l'étanchéité radialement par rapport à la tubulure (38) de la console (25) et **en ce qu'**il est prévu sur un côté avant de la tubulure de liaison (42) à la sortie du canal un autre joint torique (54) inséré dans une rainure annulaire (52) qui rend étanches les canaux d'huile (30, 32) les uns par rapport aux autres en leur point de liaison.

3. Moteur à combustion interne selon la revendication 1 ou 2, **caractérisé en ce que** la tubulure de liaison (42) est vissée sur le carter de vilebrequin (8).

4. Moteur à combustion interne selon l'une quelconque des revendications précédentes, **caractérisé en ce que** la tubulure de liaison (42) présente une surface d'appui (56) sur laquelle s'appuie un élément de compensation (58) fixé dans la console (25) et réglable axialement.
